# FASCICULE DE BREVET EUROPEEN

(11) **EP 0 110 796 B1**
(45) Date de publication et mention de la délivrance du brevet: **15.10.1986**
(21) Numéro de dépôt: 83420174.1
(22) Date de dépôt: 18.11.1983
(51) Int. Cl.: B65D 41/04

(54) **Système de retenue d'un obturateur ou capot par rapport au goulot d'un récipient**
Vorrichtung zum Festhalten einer Kappe auf einem Behälterhals
Means for retaining a cap on a container neck

(30) Priorité: 18.11.1982 FR 8219624
(43) Date de publication de la demande: 13.06.1984
(73) Titulaire: M.B.F. Plastiques (Société anonyme), 01102 Oyonnax (FR)
(72) Inventeur: Gagliardi, Jean-Claude, F-01000 Oyonnax (FR)
(74) Mandataire: Karmin, Roger

## Description

La présente invention est relative a un système perfectionné de retenue d'un obturateur par rapport au goulot d'un récipient, et elle vise plus particulièrement un système du genre en question dans lequel la fermeture et l'ouverture s'effectuent par une rotation d'un quart de tour indifféremment à gauche ou à droite.

Dans les systèmes de bouchage connus, on peut avoir affaire à un bouchon vissé dont l'extérieur cannelé est engagé à force dans un trou de forme complémentaire ménagé dans l'obturateur ou capot. Ce dernier peut dans d'autres cas comporter un joint conique qui vient s'engager dans l'ouverture rodée du goulot du récipient. Dans les deux cas ci-dessus, il est bien entendu qu'aucun moyen n'est prévu pour assurer une position angulaire déterminée du capot par rapport au récipient.

Le brevet US-A-3 927 783 concerne un système de retenue d'un capot par rapport au goulot d'un récipient comprenant deux rampes symétriques diamétralement opposées dont chacune part d'un point haut au niveau duquel elle est interrompue pour aboutir à un point bas où est prévu un enclenchement à cran, tandis que le capot est pourvu de deux ergots diamétralement opposés tournés vers l'intérieur qui pénètrent sous les rampes, afin que lors de sa rotation le capot soit appliqué contre le goulot et verrouillé dans une position angulaire voulue déterminée par l'enclenchement à cran.

Par le brevet FR-A-1 520 693 il est connu d'ouvrir ou de fermer un récipient dans l'un ou l'autre des sens de rotation en utilisant deux rampes symétriques, diamétralement opposées, dont chacune part de deux points hauts pour aboutir à un point bas.

Suivant US-A-3 927 783 on ne peut pas ouvrir ou fermer le flacon dans n'importe quel sens de rotation.

Dans le brevet FR-A-1 520 693 on peut exécuter l'ouverture et la fermeture de l'obturateur dans les deux sens, mais le verrouillage n'est pas effectué par les rampes qui sont seulement des guidages pour la rotation du bouchon.

Les perfectionnements qui font l'objet de la présente invention visent à remédier aux inconvénients des fermetures connues et à permettre la réalisation d'un système de retenue d'un obturateur par rapport au goulot d'un récipient qui permette un positionnement angulaire stable et précis du bouchon par rapport au récipient, tout en assurant une parfaite étanchéité.

A cet effet le système de retenue suivant l'invention du genre comprenant deux gorges diamétralement opposées creusées dans le goulot à partir de son extrémité libre, le point bas de chacune desdites gorges étant pourvu d'un enclenchement à cran, tandis que le capot est muni de deux ergots diamétralement opposés tournés vers l'intérieur qui pénétrent sous les faces supérieures ou rampes des gorges (voir US-A-3927783) est caractérisé en ce que chacune des deux gorges présente la forme d'un V symétrique et part de deux points hauts diamétralement opposés pour aboutir audit point bas et en ce que les faces supérieures ou rampes sont interrompues par une zone desdites gorges située au-dessus des points hauts et permettant aux ergots de pénétrer sous lesdites faces supérieures ou rampes, afin que lors de sa rotation le capot soit appliqué contre le goulot et verrouillé dans une position angulaire voulue déterminée par l'enclenchement à cran.

Le dessin annexé, donné à titre d'exemple, permettra de mieux comprendre l'invention, les caractéristiques qu'elle présente et les avantages qu'elle est susceptible de procurer:
Fig. 1 est une vue en perspective avec arrachement d'un récipient et de son obturateur muni d'un système de retenue établi conformément à l'invention.
Fig. 2 illustre comment l'obturateur s'engage dans les saignées du goulot.
Fig. 3 montre l'obturateur après son enclenchement par rapport au goulot.
Fig. 4 est une vue semblable à celle de fig. 1 mais relative à une variante de réalisation.
Fig. 5 et 6 illustrent la manière dont fonctionne le système de retenue de fig. 4.
Fig. 7 montre en perspective une forme préférée de l'anneau porte-doigts.

On a répresenté en perspective en fig. 1 la partie supérieure d'un récipient tel qu'un flacon 1 pourvu d'un goulot 2 par rapport auquel doit s'enclencher un obturateur ou capot 3 de telle manière qu'il soit automatiquement orienté angulairement par rapport au flacon. Dans le cas représenté, le flacon-1 et le capot 3 sont de section transversale carrée et l'on désire que les faces dudit obturateur soient exactement dans le prolongement de celles du flacon 1 une fois que celui-ci est bouché.

Le goulot 2 est creusé de deux gorges identiques référencées 4 qui se trouvent disposées diamétralement opposées et qui comportent deux points hauts communs 5 à partir desquels les deux gorges descendent pour atteindre un point bas 6. Autrement dit, chaque gorge affecte la forme d'un V. On observe que la face supérieure de chacune des gorges constitue une rampe 7 dont l'origine 7a se trouve dans une zone du goulot dont le diamètre est identique à celui du fond des gorges 4, ladite zone se trouvant au-dessus des deux points hauts 5. Comme illustré sur le dessin, chaque gorge débouche à ses points hauts sur la face horizontale 2a du goulot, laquelle présente donc en profil deux parties en arc de cercle dont le diamètre est égal à celui du noyau correspondant au fond des gorges 4. Le bas de chacune des rampes 7 est pourvu d'une encoche 8 ouverte vers le bas, les deux encoches considérées des deux rampes se trouvant bien entendu diamétralement opposées.

Le capot 3 comporte un alésage 3a à partir duquel s'étendent vers le centre deux ergots 9 diamétralement opposés et dont la hauteur est légèrement inférieure à la largeur des gorges 4. Le diamètre de l'alésage 3a est légèrement plus grand que celui du goulot 2 de telle sorte que si le capot vient chevaucher le goulot 2, ce dernier s'engage librement dans l'alésage 3a jusqu'à ce que les ergots 9 viennent prendre appui contre la face inférieure des gorges 4 au niveau de leurs points hauts 5. Bien entendu, le passage des ergots est possible grâce au découpage du goulot au-dessus des points hauts 5 des deux gorges comme on l'a expliqué précédemment.

Pour fermer le récipient, il suffit de faire subir au capot une rotation dans le sens des aiguilles d'une montre ou dans le sens contraire. En effet, dès le début de la rotation, les ergots 9 s'engagent dans les gorges 4 pour coopérer avec les rampes 7, ce qui entraîne un déplacement vers le bas du capot. Au cours de ce mouvement, un joint 10 placé au fond de l'alésage 3 we comprime comme illustré en fig. 3, de manière que la fermeture du récipient soit étanche. Le joint 10 pourrait tout aussi bien être monté à l'extrémité d'un ressort. Il pourrait être aussi constitué par un cône mâle entrant dans l'ouverture de forme complémentaire du goulot, ou par une cheminée annulaire conique coopérant avec le débouché de l'ouverture du goulot.

A la fin du mouvement de rotation, c'est-à-dire après un quart de tour, les ergots viennent coopérer avec les encoches 8 dans lesquelles ils s'enclenchent. Cet enclenchement entraîne bien entendu un léger déplacement vers le haut du capot 3 de sorte qu'un jeu 11 (fig. 3) apparaît après fermeture entre lui et la face en vis-à-vis du flacon. On comprend aisément que si les encoches 8 et les ergots 9 sont convenablement disposés, les faces latérales correspondantes du capot et du flacon seront rigoureusement en correspondance.

Suivant un mode d'exécution préféré, les encoches 8 ont une forme triangulaire et les ergots 9 présentent en section transversale un profil en losange afin que leur enclenchement dans lesdites encoches soit plus prononcé.

Dans certains cas particuliers, les utilisateurs n'admettent pas l'existence du jeu 11. A cet effet, on prévoit suivant l'invention une variante illustrée en fig. 4.

Dans ce mode d'exécution, on ménage dans le fond de chaque gorge 4 au niveau de son point bas 6 deux saillies arrondies 4a, 4b qui déterminent entre elles une dépression 4c dont le fond se trouve sur un cercle correspondant au fond des gorges 4. Les saillies 4a, 4b des deux gorges sont bien entendu diamétralement opposées les unes par rapport aux autres comme illustré en fig. 5.

Le capot 3 quant à lui est pourvu d'un chambrage 3b par lequel l'alesage 3a débouche sur la face inférieure du capot, et dont le diamètre est bien entendu supérieur à celui de cet alésage. Le fond de ce dernier est muni comme dans la première variante d'un joint élastique 10 compressible axialement. Contre l'épaulement déterminé par l'alésage 3a et le chambrage 3b et qu'on a référencé 3c, on vient placer un anneau épais 12 réalisé en une matière rigide élastique telle que le polypropylène ou une résine acétal. L'anneau 12 comporte des cordons verticaux extérieurs 12a qui pénètrent à force dans des rainures complémentaires ménagées dans le chambrage 3b de telle manière que ledit anneau soit immobilisé angulairement par rapport au capot 3. La face intérieure de l'anneau 12 comporte deux doigts diamétralement opposés 12b dont le profil en plan est complémentaire de celui des dépressions 4c des gorges 4 du goulot. Bien entendu, leur épaisseur est égale au jeu près à la largeur des gorges comme c'est le cas pour les ergots 9.

Le fonctionnement est le suivant: Lorsque le capot est engagé autour du goulot, le chambrage 3b se trouve relativement éloigné à l'extérieur de la paroi latérale de ce dernier tandis que les extrémités des deux doigts 12b sont distantes d'une valeur pratiquement égale au diamètre du cercle passant par le fond des gorges 4. Donc les deux doigts viennent s'engager dans la partie débouchante des gorges 4 situées au-dessus des points hauts 5 des gorges. Le diamètre intérieur de l'anneau 12 est prévu tel qu'il puisse s'engager autour du goulot, c'est-à-dire particulièrement autour de la partie de celui-ci dans laquelle sont formées les rampes 7. Les doigts 12b reposant sur la face inférieure des gorges 4 au niveau de leur point haut 5, on fait subir une rotation de 90° au capot 3 pour amener les doigts en question dans le bas des deux gorges. Si l'on tourne l'obturateur dans le sens des aiguilles d'une montre en fig. 5, les extrémités arrondies des deux doigts 12b viennent coopérer avec les saillies 4a qui repoussent les doigts vers l'extérieur grâce au fait que la périphérie de l'anneau présente des méplats 12c à l'arrière des doigts. En continuant le mouvement de rotation, ces doigts tombent dans les dépressions 4c dans lesquelles ils s'enclenchent élastiquement du fait de la nature de la matière constituant l'anneau 12. A ce moment et comme illustré en fig. 6, l'orientation angulaire de l'obturateur 3 et celle du flacon 1 correspondent très exactement. De plus, du fait qu'il n'y a aucune remontée même minime du capot au moment de l'enclenchement, on peut pratiquement supprimer le jeu 11 ou tout au moins le ramener à une valeur telle que la distance entre l'obturateur et le flacon ne soit pas visible à l'oeil nu. Il va de soi que l'anneau 12 doit être maintenu fermement dans le sens axial. Une solution consisterait à le coller contre l'épaulement 3c. Il pourrait aussi être engagé à la manière d'un circlips dans une gorge ménagée dans le chambrage 3b au niveau de l'épaulement 3c.

Comme dans le cas de la première variante, le joint 10 se comprime par le déplacement axial du capot, de telle sorte que l'étanchéité est parfaite à la fin du bouchage.

On a ainsi réalisé un système de retenue d'un obturateur par rapport au goulot d'un récipient qui assure une parfaite étanchéité, tout en procurant la certitude de l'orientation angulaire désirée de l'obturateur par rapport au flacon. En outre, grâce au système suivant l'invention, la fermeture et l'ouverture du flacon s'effectuent en imprimant un mouvement de rotation, d'un quart de tour dans un sens ou dans l'autre au capot soit pour fermer le flacon, soit pour l'ouvrir, de telle sorte que même les personnes gauchères peuvent sans difficulté remettre le capot en place dans son orientation angulaire désirée.

On pourrait améliorer la qualité du bouchage en prévoyant que la bague 12 présente deux fentes horizontales 12d situées au-dessus et au-dessous de chaque doigt 12b afin qu'elle présente une élasticité dans le sens vertical. Ainsi, grâce à cette disposition, les jeux dûs aux variations des cotes du goulot pourraient être compensés automatiquement (fig. 7).

## Revendications

1. Système de retenue d'un capot (3) par rapport au goulot (2) d'un récipient (1) du genre comprenant deux gorges (4) diamétralement opposées creusées dans le goulot à partir de son extrémité libre, le point bas (6) de chacune desdites gorges étant pourvu d'un enclenchement à cran, tandis que le capot (3) est muni de deux ergots (9) diamétralement opposés tournés vers l'intérieur qui pénétrent sous les faces supérieures ou rampes (7) des gorges (4), caractérisé en ce que chacune des deux gorges présente la forme d'un V symétrique et part de deux points hauts diamétralement opposés (5) pour aboutir audit point bas (6) et en ce que les faces supérieures ou rampes (7) sont interrompues par une zone desdites gorges située au-dessus des points hauts (5) et permettant aux ergots (9) de pénétrer sous lesdites faces supérieures ou rampes (7), afin que lors de sa rotation le capot soit appliqué contre le goulot (2) et verrouille dans une position angulaire voulue déterminée par l'enclenchement à cran.

2. Système de retenue suivant la revendication 1, caractérisé en ce que les enclenchements à crans sont constitués par deux encoches (8) creusées dans les rampes (7) en direction du haut afin d'être tournées vers le bas pour recevoir les deux ergots (9) du capot (3) qui sont prévus fixes, et en ce que ce capot comprend un joint d'étanchéité (10) présentant une élasticité axiale afin que la fermeture soit étanche.

3. Système de retenue suivant la revendication 1 caractérisé en ce que la zone de chaque rampe située à sa partie basse (6) comporte deux saillies arrondies (4a, 4b) déterminant entre elles une dépression (4c), tandis que les ergots du capot sont constitués par deux doigts (12b) ménagés à l'intérieur d'un anneau élastique (12) solidaire d'un logement (3b) ménagé dans l'alésage du capot (3).

4. Système de retenue suivant la revendication 3, caractérisé en ce que la périphérie de l'anneau (12) comporte deux méplats (12c) situés au droit des doigts (12b) afin qu'il puisse se déformer librement de manière centrifuge dans son logement quand lesdits doigts (12b) coopérent avec les saillies (4a, 4b) des gorges (4) du goulot (2).

5. Système de retenue suivant la revendication 4, caractérisé en ce que l'anneau (12) est fixé angulairement et axialement par rapport au capot (3).

6. Système de retenue suivant la revendication 3, caractérisé en ce que le fond de l'alésage (3a) du capot (3) comporte un joint d'étanchéité (10) pouvant être un cône mâle entrant dans l'ouverture de forme complémentaire du goulot, une cheminée annulaire conique coopérant avec le débouché de l'ouverture du goulot ou un joint plat.

7. Système de retenue suivant la revendication 3, caractérisé en ce que l'anneau (12) comporte des fentes horizontales (12d), situées de part et d'autre de chaque doigt (12b) afin qu'il présente une élasticité dans le sens vertical.

## Patentansprüche

1. Vorrichtung zun Festhalten einer Kappe (3) auf einem Behälterhals (2) mit zwei einander diametral gegenüberliegenden, vom freien Ende des Behälterhalses ab verlaufenden Hohlkehlen (4), deren unteren Punkt (6) jeweils eine Einrastkerbe aufweist, während die Kappe (3) zwei sich gegenüberliegende und nach innen gerichtete Vorsprünge (9) besitzt, die sich unter die oberen Flächen oder Rampen (7) der Hohlkehlen (4) erstrecken, dadurch gekennzeichnet, dass jede Hohlkehle (4) eine symmetrische V-Form aufweist und von zwei diametral gegenüberliegenden oberen Punkten (5) ausgehend am unteren Punkt (6) endet, und dass die oberen Flächen oder Ramen (7) durch einen über den oberen Punkten (5) befindlichen Bereich der Hohlkehlen unterbrochen werden, der ein Eindringen der Vorsprünge (9) unter die genannten oberen Flächen oder Rampen (7) zulässt, damit die Kappe während ihrer Drehung gegen den Behälterhals (2) gepresst und durch die Einrastkerbe in einer beliebigen, vorbestimmten Winkelstellung verriegelt wird.

2. Vorrichtung nach Anspruch 1, dadurch gekennzeichnet, dass die Einrastkerben aus zwei in den Rampen (7) nach oben ausgesparten Einschnitten (8) bestehen, die zur Aufnahme der ortsfesten Vorsprünge (9) der Kappe (3) nach unten gerichtet sind, und dass die Kappe (3) zum dichtenden Verschliessen eine Dichtung (10) mit axialer Elastizität aufweist.

3. Vorrichtung nach Anspruch 1, dadurch gekennzeichnet, dass der am unteren Punkt (6) jeder Rampe befindliche Bereich zwei abgerundete Vorsprünge (4a, 4b) aufweist, die zwischen sich eine Vertiefung (4c) bestimmen, während die Vorsprünge der Kappe aus zwei Rippen (12b) bestehen, die im Inneren eines elastischen Ringes (12) vorgesehen sind, der mit einem in der Bohrung der Kappe (3) befindlichen Lager (3b) fest verbunen ist.

4. Vorrichtug nach Anspruch 3, dadurch gekennzeichnet, dass an Aussenumfang des Ringes (12) nahe bei den Rippen (12b) zwei Abflachungen (12c) liegen, so dass der Ring in seinem Lager zentrifugal frei verformbar ist, wenn die Rippe (12b) mit den Vorsprüngen (4a, 4b) des Behälterhalses (2) zusammenwirken.

5. Vorrichtung nach Anspruch 4, dadurch gekennzeichnet, dass der Ring (12) bezüglich der Kappe (3) winkelig sowie axial befestigt ist.

6. Vorrichtung nach Anspruch 3, dadurch gekennzeichnet dass der Boden der Bohrung (3a) der Kappe (3) eine Dichtung (10) aufweist, welche als in die komplementär geformte Öffnung des Behälterhalses hineinragender Kegel, als mit der Mündung des Behälterhalses zusammenwirkendes, konisches Ringrohr oder als flache Dichtung ausgebildet sein kann.

7. Vorrichtung nach Anspruch 3, dadurch gekennzeichnet, dass der Ring (12) waagerechte Schlitze (12d) besitzt, die beiderseits jeder Rippe (12b) angeordnet sind und ihm eine Elastizität in senkrechter Richtung verleihen.

## Claims

1. System for securing a cover (3) with respect to the neck (2) of a container (1) of the type having two diametrically opposite grooves (4) hollowed into the neck from its free end, the botton point (6) of each of these grooves being provided with a catch locking means, whilst the cover (3) is provided with two diametrically opposite lugs (9) turned towards the inside and which penetrate beneath the upper faces or ramps (7) of the grooves (4), characterized in that each of the two grooves is shaped like a symmetrical V and starts from two diametrically opposite top points (4) and arrives at said bottom point (6) and in that the upper faces or ramps (7) are interrupted by an area of said grooves located above the top points (5) and enabling the lugs (9) to penetrate beneath said upper faces or ramps (7) so that during rotation thereof the cover is applied against neck (2) and locked in a given desired angular position by the catch locking means.

2. Securing system according to claim 1 characterized in that the catch locking means are constituted by two notches (8) formed in ramps (7) in the direction of the top, in order to be turned towards the bottom for receiving the two fixed lugs (9) of cover (3) and in that said cover comprises a gasket (10) having an axial elasticity to ensure a tight closure.

3. Securing system according to claim 1, characterized in that the area of each ramp located in the bottom part (6) thereof has two rounded projections (4a, 4b) defining between them a depression (4c), whilst the cover lugs are constituted by two fingers (12b) provided within an elastic ring (12) integral with a recess (3b) forned in the bore of cover (3).

4. Securing system according to claim 3, characterized in that the periphery of ring (12) has two flats (12c) located to the right of the fingers (12b) so that it can freely centrifugally deform in its recess when said fingers (12b) cooperate with the projections (4a, 4b) of the grooves (4) of neck (2).

5. Securing system according to claim 4, characterized in that the ring (12) is fixed anguarly and axially with respect to cover (3).

6. Securing system according to claim 3, characterized in that the bottom of the bore (3a) of the cover (3) has a gasket (10) which can be a male cone which enters the opening having a -complementary shape in the neck, a conical annular funnel cooperating with the outlet of the opening of the neck or a flat joint.

7. Securing system according to claim 3, characterized in that the ring (12) has horizontal slots (12d) located on either side of each finger (12b), so that it has a an elasticity in the vertical direction.
